# EUROPÄISCHE PATENTSCHRIFT

(11) **EP 0 189 095 B1**
(45) Veröffentlichungstag und Bekanntmachung des Hinweises auf die Patenterteilung: **26.10.1988**
(21) Anmeldenummer: 86100423.2
(22) Anmeldetag: 14.01.1986
(51) Int. Cl.: B27G 19/10

(54) **Vorrichtung zum Vorritzen von Werkstücken**
Device for scoring work pieces
Dispositif pour l'incision de pièces à usiner

(30) Priorität: 19.01.1985 DE 3501657
(43) Veröffentlichungstag der Anmeldung: 30.07.1986
(73) Patentinhaber: REICH Spezialmaschinen GmbH, 72622 Nürtingen (DE)
(72) Erfinder: Dettelbach, Alfred, D-7000 Stuttgart 50 (DE); Binder, Werner, D-7000 Stuttgart 80 (DE)
(74) Vertreter: Hoeger, Stellrecht & Partner

(56) Entgegenhaltungen:
- EP-A- 0 077 517
- DE-A- 2 622 329
- US-A- 4 058 150
- US-A- 4 176 572

## Beschreibung

Die Erfindung betrifft eine Vorrichtung zum Vorritzen von Werkstücken, insbesondere beschichteten Platten nach dem Oberbegriff des Patentanspruches 1.

Bei einer bekannten Vorrichtung dieser Art (US-PS 40 58 150) werden zwei schwenkbar an einer Halterung gelagerte Ritzmesser von einer Feder mit der gewünschten Tiefe in die Werkstückoberfläche eingedrückt. Die beiden Ritzmesser sind an ihrer in die Werkstückoberfläche eindringenden Spitze beidseitig zu einer Schneide abgeschrägt. Die Einstellung der beiden Ritzmesser relativ zueinander und zur Kreissäge erfolgt mit Hilfe von Unterlegscheiben, die auf einem Haltebolzen angeordnet sind. Der Haltebolzen selbst kann in verschiedenen Höhenlagen an der Halterung festgestellt werden, um so die Ritzmesser an verschiedene Werkstückdicken anzupassen.

Es hat sich gezeigt, dass beim Vorritzen mit beidseitig an ihren Schneiden abgeschrägten Ritzmessern die geritzte Oberfläche beidseits der Vorritzspuren zu Verwerfungen und Rissen neigt, was letzten Endes zu einem unansehnlichen Sägeschnitt führt. Ausserdem ist bei der bekannten Vorrichtung die Justierung und Auswechselung der Ritzmesser umständlich.

Es ist dementsprechend Aufgabe der Erfindung, eine gattungsgemässe Vorrichtung so zu verbessern, dass sie ein Ausbrechen der Werkstückoberfläche beidseits des Sägeschlitzes sicher verhindert und bei einfachster Ausbildung dennoch eine rasche Justierung und Auswechselung der Ritzmesser ermöglicht.

Die Aufgabe wird erfindungsgemäss durch die kennzeichnenden Merkmale des Patentanspruchs 1 gelöst.

Durch die lediglich einseitige Abschrägung der Ritzmesser an ihren Schneidkanten und die Anordnung derart, dass die abgeschrägten Flächen aufeinander zuweisen, ist ein Werfen und Ausbrechen der Werkstückoberfläche an der nichtabgeschrägten Seite der Ritzmesser sicher verhindert, da die lediglich einseitig vorgesehenen Schrägflächen das Werkstückmaterial beim Eindringen in die Werkstückoberfläche nach innen, also zwischen die Vorritzspuren, verdrängen. Die hierbei auftretenden Verwerfungen sind jedoch nicht störend, da in diesem Bereich nachfolgend der Sägeschnitt ausgeführt wird. Die gleitverschieblich und arretierbar am Maschinengestell befestigte Halterung gewährleistet zusammen mit den jeweils ein Ritzmesser tragenden, einzeln quer zur Arbeitsrichtung der Kreissäge einstellbaren Messerträger eine rasche und einfache Auswechselung und Justierung der Ritzmesser.

Die nachstehende Beschreibung bevorzugter Ausführungsformen der Erfindung dient im Zusammenhang mit beiliegender Zeichnung der weiteren Erläuterung. Es zeigen:
Fig. 1 eine Kreissäge mit vorgeschalteter Ritzvorrichtung;
Fig. 2 die Ritzvorrichtung in vergrösserter, teilweise aufgebrochener Darstellung;
Fig. 3 eine teilweise aufgebrochene Draufsicht der Ritzvorrichtung aus Fig. 2;
Fig. 4 eine Ansicht der Ritzvorrichtung in Richtung des Pfeiles A in Fig. 2;
Fig. 5 eine vergrösserte Einzelansicht der Ritzvorrichtung;
Fig. 6 eine Schnittansicht entlang der Linie 6-6 in Fig. 5;
Fig. 7 schematisch eine abgewandelte Anordnung von Tastrollen.

Die Figur 1 zeigt eine herkömmliche, in einer Gleitführung 1 im wesentlichen vertikal verschiebbare Kreissäge 2 mit Maschinengestell 3 und in diesem drehend gelagertem, angetriebenem Kreissägeblatt 4. Mit der Kreissäge 2 wird ein auf einer Unterlage 5 abgestütztes Werkstück in Gestalt einer beschichteten Platte 6 zerteilt. Die auf der Oberfläche der Platte 6 angeordnete Schicht, die z.B. aus Kunststoff bestehen kann, ist in Fig. 1 mit 7 bezeichnet. Der Sägeschnitt vollzieht sich in Fig. 1 von oben nach unten.

Unterhalb, d.h. in Arbeitsrichtung vor dem Kreissägeblatt 4, ist am Maschinengestell 3 eine Halterung 8 befestigt, die einen Ritzkopf 9 trägt. Mit diesem Ritzkopf 9 wird in noch zu beschreibender Art und Weise eine aus zwei scharfen Schnitten bestehende Spur vorgeritzt, die beim Einschneiden des nachfolgenden Sägeblatts 4 ein seitliches Ausbrechen der Werkstückoberfläche im Bereich des erzeugten Sägeschlitzes verhindert.

Wie die Figuren 2, 3 und 4 zeigen, weist die Halterung 8 an ihrer Oberseite eine Schwalbenschwanznut 11 auf, in die ein fest mit dem Maschinengestell 3 der Kreissäge 2 verbundenes Schwalbenschwanzprofil 12 eingreift. Auf diese Weise ist die Halterung 8 an der Unterseite des Maschinengestells 3 im wesentlichen horizontal verschieblich gelagert. Diese Horizontalverschieblichkeit dient der Einstellung auf eine bestimmte Werkstückdicke, beispielsweise auf die Stärke der Platte 6. Die Halterung 8-vgl. Fig. 1 - trägt eine Skale 13, die mit einem am Maschinengestell 3 befestigten Zeiger 14 zusammenwirkt, so dass die eingestellte Werkstückdicke abgelesen werden kann. In der Halterung 8 ist eine Exzenterwelle 15 gelagert, die mit Druckstücken 16 zusammenwirkt, über welche die Halterung 8 am Schwalbenschwanzprofil 12 und damit am Maschinengestell 3 in der gewünschten Position festgeklemmt werden kann. Die Exzenterwelle 15 kann hierzu mittels eines Griffes 10 verdreht werden.

Der Ritzkopf 9 ist mit der Halterung gleitverschieblich verbunden. Hierzu greift eine vom Ritzkopf 9 abstehende Führungsstange 17 in eine entsprechende Bohrung der Halterung 8 gleitverschieblich ein. Ein ebenfalls vom Ritzkopf 9 abstehender Bolzen 18, der gleitverschieblich in eine weitere Bohrung der Halterung 8 eingreift, verhindert eine Relativverdrehung zwischen Halterung 8 und Ritzkopf 9. Zwei (schematisch dargestellte) Schraubendruckfedern 19, 21 sind in entsprechenden Längsbohrungen der Halterung 8 angeordnet und erteilen mit ihren herausragenden Enden dem Ritzkopf 9 eine Vorspannung mit Bezug auf die Halterung 8, so dass der Ritzkopf mit vorbestimmter Kraft gegen das Werkstück (Platte 6) gepresst wird. Als Wiederlager für die Federn 19, 21 dient eine in der Halterung 8 drehbar gelagerte Exzenterwelle 22, durch deren Verdrehung die Vorspannung der Federn 19, 21 eingestellt werden kann. Wie am besten aus Fig. 2 ersichtlich, umfasst der Ritzkopf 9 zwei Teile, nämlich ein Sockelteil 23, von dem die Stange 17 und der Bolzen 18 abstehen, und ein Messerträgerteil 24, welches mit dem Sockelteil 23 durch eine Schwalbenschwanzführung seitlich verstellbar verbunden ist.

Der Aufbau des Ritzkopfes 9 ist in Fig. 5 und 6 dargestellt. Der am Sockelteil 23 durch die Schwalbenschwanzführung 25 gehaltene Messerträgerteil 24 besteht - vgl.Fig. 6 - aus zwei Messerträgern 26, 27, die jeweils einen schwalbenschwanzförmigen Fortsatz 28 bzw. 29 aufweisen, mit dem sie in einer entsprechenden Schwalbenschwanznut 31 am Sockelteil 23 verschieblich gehalten sind. Jeder Messerträger 26, 27 kann mit einer ihm zugeordneten Stellschraube 33 bzw. 32 am Sockelteil 23 festgestellt werden. Hierdurch können die Messerträger 26, 27 in bestimmtem gegenseitigem Abstand am Sockelteil 23 festgelegt werden.

Jeder Messerträger 26, 27 trägt ein Ritzmesser 34 bzw. 35 in Gestalt an sich bekannter, quadratischer Wendeplatten. Die Ritzmesser 34, 35 sind, wie dargestellt, einseitig abgeschrägt und derart in den Ritzkopf 9 eingesetzt, dass ihre Schrägflächen aufeinander zugekehrt sind. Diese Anordnung ist wichtig, weil nur so ein Werfen und Ausbrechen der Werkstückoberfläche an der nicht abgeschrägten Kante der Ritzmesser 34, 35 verhindert werden kann. Beim Eindringen der Schrägflächen in die Werkstückoberfläche verdrängen diese das Werkstückmaterial nach innen. Die hierbei auftretenden Verwerfungen sind jedoch nicht störend, da in diesem Bereich nachfolgend der Sägeschnitt ausgeführt wird. Die als Wendeplatten ausgebildeten Ritzmesser 34, 35 können in vier verschiedenen Lagen mit den Messerträgern 26, 27 verbunden werden. Es handelt sich hierbei um marktübliche, sehr preisgünstige Teile, die nach Abstumpfung einfach weggeworfen werden können.

Der Verbindung der Ritzmesser 34, 35 mit den Messerträgern 26, 27 dienen Klemmstücke 36, 37 mit schräg abstehenden Klemmrändern, die in entsprechende Aussparungen der Ritzmesser 34, 35 eingreifen. Mit Hilfe von Klemmschrauben 38, 39 welche entsprechende Schlitze in den Messerträger 26 bzw. 27 durchdringen, können die Klemmstücke 36,37 und damit die Ritzmesser 34, 35 gegen die jeweiligen Messerträger gezogen und dort festgeklemmt werden.

Von den Messerträgern 26, 27 stehen Axstummel 41 bzw. 42 ab, an denen Tastrollen 43 bzw. 44 mittels Kugellagern gelagert sind. Die Rollen 43, 44 weisen an ihren Umfangsflächen einen elastischen Belag 45 auf. Ausnehmungen 46, 47 in den Rollen 43 bzw. 44 ermöglichen das Lösen und Anziehen der Schrauben 38 bzw. 39.

Für die Verstellung der Messerträger 26, 27 in der Schwalbenschwanznut 31 und damit für die Einstellung des Abstandes zwischen den Ritzmessern 34, 35 ist eine Einstellschraube 48 vorgesehen, welche das Schwalbenschwanzprofil 25 der beiden Messerträger durchdringt. Wie aus Fig. 6 ersichtlich, weist die Einstellschraube 48 zwei Gewindeabschnitte 49 bzw. 51 mit unterschiedlichen Steigungen (und Durchmessern) auf, die in entsprechende Gewindebohrungen der beiden Messerträger 26 bzw. 27 eingreifen. Im Gewindeabschnitt 51 ist eine Ausnehmung 52 zum Einsetzen eines Werkzeuges vorgesehen, mit dessen Hilfe die Einstellschraube 48 verdreht werden kann.

Die Verstellung der Messerträger geschieht in folgender Weise: Zunächst sind beide Klemmschrauben 32, 33 angezogen, so dass die beiden Messerträger 26, 27 unter Einhaltung eines bestimmten Abstandes zwischen den Ritzmessern 34, 35 am Ritzkopf fixiert sind. Zur Verstellung des Messerträgers 26 wird die ihm zugeordnete Klemmschraube 33 gelöst. Durch Verdrehen der Einstellschraube 48 in einer bestimmten Richtung, verdrehen sich die beiden gleichsinnige Gewinde aufweisenden Gewindeabschnitte 49, 51 in der gleichen Richtung. Da diese Gewindeabschnitte unterschiedliche Steigungen aufweisen, findet jedoch eine Verschiebung des Messerträgers 26 relativ zu dem durch die Klemmschraube 32 festgehaltenen Messerträger 27 statt. Wird umgekehrt bei angezogener Klemmschraube 33 die Klemmschraube 32 gelöst und die Einstellschraube 48 wiederum verdreht, bleibt der Messerträger 26 am Platz und der Messerträger 27 verschiebt sich relativ zu ihm aufgrund der verschiedenen Steigungen der Gewindeabschnitte 49 und 51. Nach Einstellung des gewünschten Abstandes zwischen den Ritzmessern 34, 35 müssen beide Klemmschrauben 32,33 wieder angezogen sein, bevor mit der Vorrichtung gearbeitet wird. ⁻

Beim Arbeiten mit der Vorrichtung wird zunächst die Halterung 8 mit Hilfe der Skale 13 und des Zeigers 14 auf die Dicke des zu zerteilenden Werkstücks eingestellt. Alsdann wird die Säge 2 in Arbeitsstellung gebracht, wobei das Sägeblatt 4 das Werkstück durchdringt und die Tastrollen 43, 44 mit ihrem elastischen Belag 45 auf der Werkstückoberfläche anliegen. Dabei drücken die Federn 19,21 zwischen Halterung 8 und Ritzkopf 9 die Ritzmesser 34, 35 über die Umfangsflächen der Tastrollen hinaus mit der gewünschten Tiefe und Kraft in die Oberfläche des Werkstücks hinein. Beim Verschieben der Kreissäge 2 und der mit ihr verbundenen Ritzvorrichtung schneiden die in die Werkstückoberfläche eindringenden Spitzen der Ritzmesser 34, 35 zwei Ritzspuren in die Oberfläche ein. Der nachfolgende Sägeschnitt durch das Sägeblatt 4 erfolgt zwischen diesen Ritzspuren, die ein Ausbrechen der Werkstückoberfläche an den Aussenseiten der Spuren verhindern, so dass ein glatter, gleichmässiger Sägeschnitt gewährleistet ist.

Die beschriebene Ritzvorrichtung eignet sich nicht nur für beschichtete Platten, wie in Fig. 1 dargestellt, sondern auch für andere Werkstücke, beispielsweise aus Kunststoff, deren Oberfläche beim Sägen im Bereich des Sägeschnitts durch Ausbrechungen oder dergleichen beschädigt werden könnte.

Die Tastrollen 43, 44, die im übrigen nicht unbedingt einen elastischen Umfangsbelag 45 tragen müssen, dienen weiterhin dazu, die Werkstückoberfläche an den Aussenseiten der aus zwei Schnitten bestehenden Ritzspur niederzuhalten und an Verwerfungen, Ausbrechungen oder dergleichen zu hindern. Hierzu ist es erwünscht, die Umfangsflächen der Tastrollen 43, 44 möglichst nahe an die Eindringstelle der Ritzmesser 34, 35 heranzuführen. Eine unmittelbare Heranführung der Umfangsflächen der Tastrollen an die Ritzmesser im Bereich von deren Eindringstelle in das Werkstück ermöglicht die Anordnung gemäss Fig. 7. Die beiden Tastrollen 53, 54 sind dort kegelstumpfförmig ausgebildet und ihre Drehachsen 55, 56 verlaufen schräg zu den Ritzmessern 34, 35, also nicht rechtwinklig hierzu, wie bei der Ausführungsform gemäss Fig. 6. Somit besteht im oberen Teil der Anordnung gemäss Fig. 7 ausreichend Platz, um die (nicht dargestellten) Messerträger zwischen den Tastrollen 55, 56 vorbei in den Sockelteil 53 der Ritzvorrichtung einzuführen. Gleichzeitig können jedoch die Umfangsflächen der Tastrollen 55, 56 beliebig nahe an die Aussenseiten der Ritzmesser 34, 35 herangebracht werden, so dass sie unmittelbar neben der erzeugten Ritzspur auf die Werkstückoberfläche drücken.

## Patentansprüche

1. Vorrichtung zum Vorritzen von Werkstücken, insbesondere beschichteten Platten, vor ihrer Zerteilung entlang der vorgeritzten Spur mittels einer in einem Maschinengestell drehbar gelagerten und motorisch angetriebenen Kreissäge mit einem in Arbeitsrichtung vor der Kreissäge an einer Halterung angeordneten Ritzkopf und zwei feststehend am Ritzkopf gehaltenen, unter Federdruck in die Werkstückoberfläche eindringenden Ritzmessern, deren gegenseitiger Abstand entsprechend der Schnittbreite des Sägeblatts einstellbar ist, dadurch gekennzeichnet, dass die Ritzmesser (34, 35) an ihren in die Werkstückoberfläche (7) eindringenden Kanten lediglich auf einer Seite abgeschrägt und derart in den Ritzkopf (9) eingesetzt sind, dass die abgeschrägten Flächen einander zugekehrt sind, dass der Ritzkopf (9) gleitverschieblich an der Halterung (8) angeordnet und durch zwischen ihm und der Halterung angeordnete Federn (19, 21 ) gegen das Werkstück vorgespannt ist, und die Halterung (8) gleitverschieblich und arretierbar am Maschinengestell (3) befestigt ist, und dass der Ritzkopf (9) zwei je ein Ritzmesser (34, 35) tragende Messerträger (26, 27) umfasst, die einzeln quer zur Arbeitsrichtung der Kreissäge (2) einstellbar sind.

2. Vorrichtung nach Anspruch 1, dadurch gekennzeichnet, dass die Ritzmesser (34, 35) als in mehreren Stellungen verwendbare Wendeplatten ausgebildet sind.

3. Vorrichtung nach Anspruch 1, dadurch gekennzeichnet, dass die Vorspannung der Federn (19, 21 ) einstellbar ist.

4. Vorrichtung nach Anspruch 1, dadurch gekennzeichnet, dass den Ritzmessern (34, 35) eine an der Oberfläche des Werkstücks (6) angreifende Tastrolle (43, 44) zugeordnet ist, und der Überstand der Ritzmesser (34, 35) über den Durchmesser der Tastrolle die Eindringtiefe der Ritzmesser in die Werkstückoberfläche bestimmt.

5. Vorrichtung nach Anspruch 4, dadurch gekennzeichnet, dass auf jeder Seite der Ritzmesseranordnung (34, 35) je eine Tastrolle (43, 44) angeordnet ist.

6. Vorrichtung nach Anspruch 4 oder 5, dadurch gekennzeichnet, dass die Tastrollen (43, 44) einen elastischen, am Werkstück (6, 7) anliegenden Belag (45) aufweisen.

7. Vorrichtung nach Anspruch 4, dadurch gekennzeichnet, dass die Tastrolle (53, 54) zwecks Verhinderung eines Aufwerfens der Werkstückoberfläche während des Ritzvorgangs unmittelbar seitlich neben dem in die Werkstückoberfläche eindringenden Ritzmesser (34, 35) an der Werkstückoberfläche anliegt.

8. Vorrichtung nach Anspruch 1, dadurch gekennzeichnet, dass die Messerträger (26, 27) in einer Gleitführung (25, 31) verschieblich gehalten und durch eine Einstellschraube (48) verstellbar sind.

9. Vorrichtung nach Anspruch 8, dadurch gekennzeichnet, dass die Messerträger (26, 27) durch Klemmschrauben (32, 33) einzeln am Ritzkopf (9) feststellbar und durch eine Einstellschraube (48) miteinander verbunden sind, die mit Gewindeabschnitten (49, 51) unterschiedlicher Steigung in jeweils einen der Messerträger (26, 27) eingreift.
Vorrichtung nach Anspruch 1 und 4, dadurch gekennzeichnet, dass die Tastrolle (43, 44) am Messerträger (26, 27) gelagert ist.

## Revendications

1. Dispositif pour l'incision de pièces à travailler en particulier de plaques couvertes d'un revêtement, avant leur séparation le long de la trace incisée au moyen d'une scie circulaire montée tournante dans un bâti de machine et entraînée par un moteur, pourvu d'une tête d'incision disposée sur un support devant la scie circulaire dans le sens de travail, et de deux couteaux d'incision fixés sur la tête d'incision, pénétrant dans la surface de la pièce à usiner sous la pression d'un ressort, et dont l'écartement correspondant à la largeur de coupe de la lame de scie est réglable, caractérisé en ce que les couteaux d'incision (34, 35) sont chanfreinés seulement sur un côté de leur bord pénétrant dans la surface (7) de la pièce et disposés dans la tête d'incision (9), de telle sorte que les surfaces chanfreinées sont tournées l'une vers l'autre, la tête d'incision (9) est montée déplaçable par coulissement sur le support (8) et est poussée contre la pièce à travailler par le ressort (19, 21 ) disposé entre la tête d'incision et le support, et ce support (8) est monté déplaçable par glissement et verrouillable en position sur le bâti (3) de la machine, et la tête d'incision (9) comprend deux porte-couteaux (26, 27) portant chacun un couteau d'incision (34, 35) et qui sont chacun réglables en position dans une direction perpendiculaire au sens de travail de la scie circulaire (2).

2. Dispositif selon la revendication 1, caractérisé en ce que les couteaux d'incision (34, 35) sont composés de plaques réversibles pouvant être utilisées à plusieurs positions.

3. Dispositif selon la revendication 1, caractérisé en ce que la contrainte initiale du ressort (19, 21 ) est réglable.

4. Dispositif selon la revendication 1, caractérisé en ce qu'un rouleau de contact (43, 44) s'appliquant contre la surface de la pièce travaillée (6) est associé aux couteaux d'incision (34,35) et en ce que la partie saillante de ces couteaux d'incision (34, 35) par rapport au diamètre du rouleau de contact détermine la profondeur de pénétration des couteaux d'incision dans la pièce travaillée.

5. Dispositif selon la revendication 4, caractérisé en ce que sur chacun des côtés de l'arrangement des couteaux d'incision (34, 35) est disposé un rouleau de contact (43,44).

6. Dispositif selon la revendication 4 ou 5, caractérisé en ce que les rouleaux de contact (43, 44) présentent un revêtement élastique (45) s'appliquant contre la pièce travaillée (6, 7).

7. Dispositif selon la revendication 4, caractérisé en ce que les rouleaux de contact (53, 54) sont proches de la surface de la pièce travaillée directement à proximité sur le côté des couteaux d'incision (34, 35) pénétrant dans la surface de la pièce travaillée afin d'empêcher un soulèvement de la surface de la pièce travaillée pendant l'opération d'incision.

8. Dispositif selon la revendication 1, caractérisé en ce que les porte-couteaux(26, 27) sont tenus avec une possibilité de coulissement dans une glissière (25, 31 ) et sont réglables au moyen d'une vis de réglage (48).

9. Dispositif selon la revendication 8, caractérisé en ce que les porte-couteaux (26, 27) peuvent être immobilisés séparement sur la tête d'incision (9) au moyen de vis de serrage (32, 33) et sont reliés l'un à l'autre par une vis de réglage (48) qui s'engage par des tronçons filetés (49, 51) de pas différents avec un porte-couteau (26, 27) respectif.

10. Dispositif selon les revendications 1 et 4, caractérisé en ce que le rouleau de contact (43, 44) est monté tournant sur le porte-couteau (26, 27).

## Claims

1. Device for scoring workpieces, particularly coated plates, before their division along the scored channel by means of a circular saw driven by a motor and rotatably mounted in a machine frame with a scoring head disposed on a support in the direction of working before the circular saw and two scoring blades rigidly held on the scoring head and entering under spring pressure the surface of the workpiece, the mutual distance between which can be adjusted correspondingly to the width of cut of the saw blade, characterised in that the scoring blades (34, 35) on their edges entering the surface of the workpiece (7) are bevelled on only one side and are set into the scoring head (9) in such a manner that the bevelled surfaces face each other, in that the scoring head (9) is slidably disposed on the support (8) and is tensioned by springs (19, 21) disposed between it and the support against the workpiece, and the support (8) is slidably and stoppably fixed on the machine frame (3), and in that the scoring head (9) comprises two blade carriers (26, 27) each supporting a scoring blade (34, 35) which are individually adjustable transversely to the direction of working of the circular saw (2).

2. Device according to Claim 1, characterised in that the scoring blades (34, 35) are constructed as reversible plates usable in several positions.

3. Device according to Claim 1, characterised in that the tension of the springs (19, 21 ) is adjustable.

4. Device according to Claim 1, characterised in that the scoring blades (34, 35) are associated with a follower roller (43, 44) impinging on the surface of the workpiece (6) and in that the distance of the scoring blades (34, 35) above the diameter of the follower roller determines the depth of penetration of the scoring blades into the surface of the workpiece.

5. Device according to Claim 4, characterised in that one follower roller (43, 44) is mounted on each side of the scoring blade arrangement (34, 35).

6. Device according to Claim 4 or 5, characterised in that the follower rollers (43, 44) have an elastic coating (45) applying on the workpiece (6,7).

7. Device according to Claim 4, characterised in that the follower roller (53, 54), with a view to preventing the upthrowing of the surface of the workpiece during the scoring process applies on the surface of the workpiece directly laterally beside the scoring blade (34, 35) entering the surface of the workpiece.

8. Device according to Claim 1, characterised in that the blade carriers (26, 27) are movably held in a slide (25, 31 ) and are adjustable by means of a set screw (48).

9. Device according to Claim 8, characterised in that the blade carriers (26, 27) are individually lockable by means of clamping screws (32, 33) on the scoring head (9) and are joined together by means of a set screw (48) with engages with threaded portions (49, 51 ) of different pitch in respectively one of the blade carriers (26, 27).

10. Device according to Claims 1 and 4, characterised in that the follower roller (43, 44) is mounted on the blade carrier (26, 27).
